# EUROPÄISCHE PATENTANMELDUNG

(11) **EP 4 102 008 A1**
(43) Veröffentlichungstag der Anmeldung: **14.12.2022**
(21) Anmeldenummer: 21178143.0
(22) Anmeldetag: 08.06.2021
(51) Int. Cl.: E04H 1/12, A63B 9/00

(54) **KONSTRUKTIONSEINHEIT FÜR EINE SPIELEINRICHTUNG, SPIELEINRICHTUNG UMFASSEND WENIGSTENS EINE KONSTRUKTIONSEINHEIT UND VERFAHREN ZUR HERSTELLUNG EINER KONSTRUKTIONSEINHEIT, INSBESONDERE EINER SPIELEINRICHTUNG**

(71) Anmelder: Wickey GmbH & Co. KG, 52538 Gangelt (DE)
(72) Erfinder: Goyen, Guido, 52538 Selfkant-Wehr (DE)
(74) Vertreter: Cohausz & Florack

(57) **Zusammenfassung**

Die Erfindung betrifft eine Konstruktionseinheit (1), insbesondere in Form eines Dachs, einer Brücke und/oder einer Kletterwand, für eine Spieleinrichtung (8, 10), insbesondere in Form eines Spielgebäudes und/oder eines Klettergerüsts, umfassend: eine sich wenigstens abschnittsweise wenigstens im Wesentlichen entlang einer bogenförmigen Bahn (BB) erstreckende Decklage (2) und wenigstens einen Träger (3) zum Abstützen der Decklage (2) entlang der bogenförmigen Bahn (BB). Ebenfalls betrifft die Erfindung eine Spieleinrichtung (8, 10), insbesondere in Form eines Spielgebäudes und/oder eines Klettergerüsts, umfassend: wenigstens eine Konstruktionseinheit (1), insbesondere in Form eines Dachs, einer Brücke und/oder einer Kletterwand sowie ein Verfahren zur Herstellung einer Konstruktionseinheit.

## Beschreibung

Die Erfindung betrifft eine Konstruktionseinheit, insbesondere in Form eines Dachs, einer Brücke und/oder einer Kletterwand, für eine Spieleinrichtung, insbesondere in Form eines Spielgebäudes und/oder eines Klettergerüsts, umfassend: eine sich wenigstens abschnittsweise wenigstens im Wesentlichen entlang einer bogenförmigen Bahn erstreckende Decklage und wenigstens einen Träger zum Abstützen der Decklage entlang der bogenförmigen Bahn. Zudem betrifft die Erfindung eine Spieleinrichtung, insbesondere in Form eines Spielgebäudes und/oder Klettergerüsts, umfassend: wenigstens eine Konstruktionseinheit, insbesondere in Form eines Dachs, einer Brücke und/oder einer Kletterwand. Schließlich betrifft die Erfindung ein Verfahren zur Herstellung einer solcher Konstruktionseinheit, insbesondere einer solchen Spieleinrichtung.

Spieleinrichtungen, die insbesondere Kindern und Jugendlichen zum Spielen dienen, sind in unterschiedlichen Ausgestaltungen bekannt. Häufig sind entsprechende Spieleinrichtungen als Spielgebäude, etwa in Form von Spieltürmen oder Spielhäusern, und/oder als Klettergerüste ausgebildet, wie sie beispielsweise auf öffentlichen Spielplätzen, aber auch im privaten Bereich, etwa in Privatgärten, zum Einsatz kommen. Unabhängig von ihrer Art und ihrem Einsatzbereich weisen Spieleinrichtungen typischerweise ein oder mehrere Konstruktionseinheiten, etwa in Form eines Dachs, einer Brücke und/oder einer Kletterwand, auf. Dabei umfassen die Konstruktionseinheiten typischerweise eine Decklage, die beispielweise bei einer Brücke den Brückenboden und/oder bei einem Dach die Dachfläche bilden kann. Zudem umfassen die Konstruktionseinheiten in der Regel eine oder mehrere Träger, um die Decklage abzustützen, beispielsweise an vertikalen Pfosten der Konstruktionseinheit bzw. der Spieleinrichtung oder direkt auf einer Aufstandsfläche, auf der die Konstruktionseinheit bzw. die Spieleinrichtung steht.

Aus ästhetischen und/oder funktionellen Gründen weisen die Decklagen von Konstruktionseinheiten für Spieleinrichtungen häufig gebogene bzw. gekrümmte Formen auf. So können beispielsweise bogenförmige Brücken oder bogenförmige Dächer realisiert werden. Entsprechende Decklagen erstrecken sich dann also wenigstens abschnittsweise wenigstens im Wesentlichen entlang einer bogenförmigen Bahn. Dabei kommen als Träger meist solche zum Einsatz, die die Decklagen entlang der bogenförmigen Bahn abstützen. Dazu sind die Träger typischerweise gebogen ausgebildet bzw. durch mehrere gebogene Elemente gebildet. Nachteilig an den bekannten Konstruktionseinheiten mit bogenförmigen Decklagen ist, dass deren Herstellung verhältnismäßig aufwendig und mithin kostenintensiv ist.

Der Erfindung liegt daher die Aufgabe zugrunde, die Konstruktionseinheit, die Spieleinrichtung und das Verfahren jeweils der eingangs genannten und zuvor näher erläuterten Art derart auszugestalten und weiterzubilden, dass die Herstellungskosten reduziert werden können.

Diese Aufgabe wird bei einer Konstruktionseinheit gemäß dem Oberbegriff des Anspruchs 1 dadurch gelöst, dass der Träger wenigstens drei sich jeweils entlang einer Längsachse erstreckende Trägerelemente aufweist, die entlang der bogenförmigen Bahn verteilt derart angeordnet sind, dass die Längsachsen der Trägerelemente jeweils in einem spitzen Winkel zur Längsachse des entlang der bogenförmigen Bahn zumindest teilweise davor und/oder zumindest teilweise dahinter angeordneten Trägerelements angeordnet sind.

Die Erfindung hat erkannt, dass die Decklage mittels den sich entlang deren Längsachsen erstreckenden Trägerelementen, die in einem spitzen Winkel zueinander angeordnet werden, in einfacher Weise entlang der bogenförmigen Bahn abgestützt werden kann. So kann zumindest teilweise auf die Verwendung von bogenförmigen Trägern bzw. Trägerelementen verzichtet werden, bei denen sich nicht nur die Herstellung an sich, sondern aufgrund deren Form auch die Lagerung und der Transport deutlich aufwendiger gestaltet als bei geraden Trägerelementen. Zudem bieten die sich entlang deren Längsachsen erstreckenden Trägerelemente den Vorteil, dass damit Träger für Decklagen unterschiedlicher Bogenformen und Bogenradien realisiert werden können. Es können also gleichartige Trägerelemente zum Abstützen unterschiedlich geformter Decklagen verwendet werden. Dies wirkt sich zusätzlich positiv auf die Herstellungskosten aus, weil weniger unterschiedliche Teile gefertigt werden müssen.

Die Konstruktionseinheit ist für eine Spieleinrichtung bestimmt, wie sie insbesondere Kinder und Jugendlichen zum Spielen dient. Solche Spieleinrichtungen kommen häufig auf Spielplätzen und in Gärten zum Einsatz, die für die Öffentlichkeit zugänglich oder in Privatbesitz sein können. Entsprechende Konstruktionseinheiten können insbesondere von solchen unterschieden werden, wie sie zum Bau von Gebäuden verwendet werden, da diese anderen Anforderungen genügen müssen, etwa hinsichtlich der Stabilität und/oder der Herstellungskosten. Die Konstruktionseinheit kann vorteilhafterweise als Dach, als Brücke und/oder als Kletterwand ausgebildet sein. Diese Arten von Konstruktionseinheiten finden bei Spieleinrichtungen besonders häufig Verwendung.

Die Konstruktionseinheit weist die Decklage auf. Dabei kann die Decklage eine wenigstens im Wesentlichen geschlossene Oberfläche bilden. Zwingend notwendig ist dies jedoch nicht. Beispielsweise kann die Decklage auch eine oder mehrere Öffnungen aufweisen, beispielsweise in Form eines Fensters. Alternativ oder zusätzlich kann die Decklage auch unterbrochen ausgebildet sein. Für die meisten Anwendungsfälle ist es jedoch zweckmäßig, wenn die Decklage wenigstens im Wesentlichen ununterbrochen ausgebildet ist. Unabhängig davon ist weiter vorgesehen, dass sich wenigstens ein Abschnitt der Decklage wenigstens im Wesentlichen entlang der bogenförmigen Bahn erstreckt. Mithin weist die Decklage insbesondere wenigstens abschnittsweise eine Bogenform auf. Dabei ist die bogenförmige Bahn nicht zwingend kreisbogenförmig ausgestaltet, auch wenn das in manchen Fällen bevorzugt sein mag. Vielmehr ist grundsätzlich eine solche Bahn gemeint, die in irgendeiner Weise gebogen bzw. gekrümmt verläuft. Beispielsweise kann die bogenförmige Bahn auch S-förmig verlaufen. Unabhängig davon erstreckt sich die Decklage vorzugsweise nicht ausschließlich entlang der bogenförmigen Bahn, sondern auch in einer Richtung senkrecht zu der bogenförmigen Bahn. Dann weist die Decklage also insbesondere auch in einer Richtung senkrecht zu der bogenförmigen Bahn eine nennenswerte Ausdehnung auf.

Neben der Decklage weist die Konstruktionseinheit den wenigstens einen Träger auf, der dazu ausgebildet ist, die Decklage entlang der bogenförmigen Bahn abzustützen. Der Träger trägt also vorzugsweise wenigstens ein Teil der Gewichtskraft der Decklage. Alternativ oder zusätzlich kann die Decklage der Einfachheit halber auf dem Träger aufliegen. Unabhängig davon kann es ausreichend sein, wenn der Träger die Decklage lediglich an einer Vielzahl voneinander beabstandeter Punkte entlang der bogenförmigen Bahn abstützt. Besonders bevorzugt ist es jedoch, wenn der Träger dazu ausgebildet ist, die Decklage wenigstens im Wesentlichen durchgehend entlang der bogenförmigen Bahn abzustützen. Alternativ oder zusätzlich kann die Decklage zweckmäßigerweise an dem Träger befestigt sein.

Der Träger umfasst die wenigstens drei Trägerelemente, die zweckmäßig jeweils zum Abstützen der Decklage entlang eines Abschnitts der bogenförmigen Bahn ausgebildet sein können. Dabei kann der Träger grundsätzlich noch andere Bauteile aufweisen. Hinsichtlich geringer Herstellungskosten und eines einfachen Zusammenbaus des Trägers ist es jedoch bevorzugt, wenn der Träger wenigstens im Wesentlichen durch die Trägerelemente gebildet ist. Dann weist also der Träger neben den Trägerelementen insbesondere wenigstens im Wesentlichen keine weiteren Bauteile auf.

Die Trägerelemente erstrecken sich jeweils entlang ihrer Längsachse. Die Trägerelemente sind also insbesondere nicht gebogen ausgebildet, sondern wenigstens im Wesentlichen gerade. Dabei wird unter der Längsachse eines Trägerelements insbesondere dessen Achse bzw. Symmetrieachse in Richtung seiner größten Ausdehnung verstanden.

Weiterhin sind die Trägerelemente entlang der bogenförmigen Bahn verteilt angeordnet. Die Trägerelemente sind also insbesondere an unterschiedlichen Stellen der bogenförmigen Bahn angeordnet. Es ist jedoch nicht zwingend erforderlich, dass die Abstände zwischen den Trägerelementen bzw. deren Schwerpunkten gleich groß sind, wenngleich dies in einigen Fällen bevorzugt ist.

Schließlich sind die Trägerelemente so angeordnet, dass die Längsachsen der Trägerelemente jeweils zur Längsachse des entlang der bogenförmigen Bahn zumindest teilweise davor angeordneten Trägerelements und/oder des entlang der bogenförmigen Bahn zumindest teilweise dahinter angeordneten Trägerelements in einem spitzen Winkel angeordnet sind. Mit anderen Worten sind insbesondere jeweils die Längsachsen zweier entlang der bogenförmigen Bahn nacheinander angeordneter Trägerelemente in einem spitzen Winkel zueinander angeordnet. Unabhängig davon ist mit einem spitzen Winkel insbesondere ein Winkel gemeint, der größer 0° und kleiner 90° ist. Alternativ oder zusätzlich kann es konstruktiv auch zweckmäßig sein, wenn die Trägerelemente zusätzlich derart angeordnet sind, dass die Längsachsen der Trägerelemente jeweils wenigstens im Wesentlichen parallel zu einer durch die bogenförmige Bahn aufgespannten Ebene angeordnet sind.

Gemäß einer ersten vorteilhaften Ausgestaltung der Konstruktionseinheit ist vorgesehen, dass die Decklage eine Mehrzahl von Decklagenelementen aufweist, die entlang der bogenförmigen Bahn verteilt angeordnet sind. Dann ist die Decklage also insbesondere nicht einstückig ausgebildet, sondern weist vielmehr mehrere Decklagenelemente auf, die entlang der bogenförmigen Bahn an unterschiedlichen Stellen angeordnet sind. Auf diese Weise können der Herstellungsaufwand und die Herstellungskosten für die Decklage reduziert und darüber hinaus deren Lagerung und Transport vereinfacht werden. Dies gilt umso mehr, wenn die Decklage wenigstens im Wesentlichen durch die Decklagenelemente gebildet ist und mithin vorzugsweise keine weiteren Bauteile umfasst. Unabhängig davon ist unter einer entlang der bogenförmigen Bahn verteilten Anordnung nicht zwingend eine solche zu verstehen, bei der die Abstände zwischen den Decklagenelementen bzw. deren Schwerpunkten entlang der bogenförmigen Bahn wenigstens im Wesentlichen gleich groß sind, wenngleich dies konstruktiv in vielen Fällen bevorzugt ist. Aus konstruktiven Gesichtspunkten kann es sich alternativ oder zusätzlich auch anbieten, wenn die Decklage wenigstens ein Decklagenelement je Trägerelement aufweist, das der Träger umfasst. Dabei kann eine besonders einfache Konstruktion erreicht werden, wenn die Decklage wenigstens zwei Decklagenelemente je Trägerelement aufweist.

Unabhängig von der konkreten Anzahl der Decklagenelemente, können sich die Decklagenelemente jeweils entlang einer Längsachse erstrecken. Dann sind die Decklagenelemente also insbesondere nicht gebogen, sondern wenigstens im Wesentlichen gerade ausgebildet. Auf diese Weise wird die Herstellung, die Lagerung und der Transport der Decklage weiter vereinfacht und zudem eine einfache Konstruktion ermöglicht. Wenn sich die Decklagenelemente jeweils entlang einer Längsachse erstrecken, kann weiter vorgesehen sein, dass die Längsachsen der Decklagenelemente wenigstens im Wesentlichen parallel zueinander angeordnet sind. Dies kann die Konstruktion der Decklage weiter vereinfachen. Aus demselben Grund kann es sich alternativ oder zusätzlich auch anbieten, wenn die Längsachsen der Decklagenelemente wenigstens im Wesentlichen senkrecht zu der bogenförmigen Bahn angeordnet sind.

Hinsichtlich des Trägers kann vorgesehen sein, dass die Trägerelemente jeweils abschnittsweise seitlich neben dem entlang der bogenförmigen Bahn zumindest teilweise davor angeordneten Trägerelement und/oder dem entlang der bogenförmigen Bahn zumindest teilweise dahinter angeordneten Trägerelement angeordnet sind. So kann auf einfache und kostengünstige Weise eine stabile Ausgestaltung des Trägers erreicht werden. Dann können die Trägerelemente zusätzlich in zwei seitlich nebeneinander angeordneten Reihen angeordnet sein. Dies wirkt sich positiv auf eine kompakte und stabile Ausgestaltung des Trägers aus. Ganz grundsätzlich müssen die nebeneinander angeordneten Trägerelemente nicht zwingend unmittelbar nebeneinander angeordnet sein, auch wenn dies hinsichtlich der Stabilität und einer einfachen Konstruktion bevorzugt ist. Jedoch sollte aus diesen Gründen der Abstand zwischen den nebeneinander angeordneten Trägerelementen vorteilhafterweise höchstens das 5-fache, vorzugsweise das 3-fache, insbesondere das 2-fache, der Breite der Trägerelemente betragen. Unabhängig davon wird unter einer seitlichen Nebeneinanderanordnung zweier Trägerelemente insbesondere eine Anordnung in einer Richtung wenigstens im Wesentlichen senkrecht zur Längsachse wenigstens eines der Trägerelemente und wenigstens im Wesentlichen parallel zur Decklage verstanden. Wenn die Trägerelemente abschnittsweise seitlich nebeneinander angeordnet sind, kann alternativ oder zusätzlich vorgesehen sein, dass jeweils die Länge der seitlich nebeneinander angeordneten Abschnitte der Trägerelemente wenigstens im Wesentlichen der Breite wenigstens eines der Decklagenelemente entspricht. Dies kann zu einer einfachen Konstruktion beitragen. Dies gilt umso mehr, wenn die Länge der seitlich nebeneinander angeordneten Abschnitte der Trägerelemente wenigstens im Wesentlichen der Breite des Decklagenelements entspricht, das, insbesondere flächig, auf einem der seitlich nebeneinander angeordneten Abschnitte der Trägerelemente aufliegt.

Um einen Träger mit hoher Stabilität bereitzustellen, bietet es sich an, dass die Trägerelemente jeweils mit dem entlang der bogenförmigen Bahn zumindest teilweise davor angeordneten Trägerelement und/oder zumindest teilweise dahinter angeordneten Trägerelement verbunden sind. Dies kann ohne großen Aufwand und kostengünstig erfolgen, indem die Trägerelemente über die Decklage miteinander verbunden sind. Sofern die Decklage mehrere Decklagenelemente umfasst, können die Trägerelemente dann mit dem entlang der bogenförmigen Bahn zumindest teilweise davor angeordneten Trägerelement und/oder zumindest teilweise dahinter angeordneten Trägerelement jeweils über ein Decklagenelement verbunden sein. Dabei wird eine besonders einfache, kostengünstige und dennoch stabile Konstruktion ermöglicht, wenn die Trägerelemente ausschließlich über die Decklage, insbesondere die Decklagenelemente, miteinander verbunden sind. Dann kann nämlich auf das Vorsehen zusätzlicher Verbindungsmittel zum Verbinden der Trägerelemente verzichtet werden.

Für den Fall, dass die Decklage mehrere Decklagenelemente umfasst, ist es bevorzugt, wenn die Decklagenelemente jeweils mit dem entlang der bogenförmigen Bahn davor angeordneten Decklagenelement und/oder dahinter angeordneten Decklagenelement abschnittsweise überlappend angeordnet sind. Dies kann zu einer konstruktiv einfachen Realisierung der Bogenform der Decklage beitragen. Zu diesem Zweck ist es in den meisten Fällen ausreichend, wenn die Überlappung jeweils höchstens 20 % der Breite eines der einander überlappenden Decklagenelemente beträgt. So wird ein übermäßiger Materialeinsatz vermieden. Dies gilt umso mehr, wenn die Überlappung höchstens 15 %, insbesondere höchstens 10 %, der Breite des entsprechenden Decklagenelements beträgt. Unabhängig von dem konkreten Grad der Überlappung wird unter der Breite eines Decklagenelements, insbesondere dessen Erstreckung, wenigstens im Wesentlichen entlang der bogenförmigen Bahn verstanden.

Hinsichtlich der Decklagenelemente kann es sich alternativ oder zusätzlich auch anbieten, wenn die Decklagenelemente jeweils auf einem der Trägerelemente aufliegen. So kann konstruktiv einfach eine Abstützung der Decklagenelemente durch die Trägerelemente erreicht werden. Unabhängig davon, ob die Decklagenelemente auf den Trägerelementen aufliegen oder nicht, können die Decklagenelemente auch jeweils auf dem entlang der bogenförmigen Bahn davor oder dahinter angeordneten Decklagenelement aufliegen. Dies ermöglicht eine konstruktiv einfache Realisierung der Bogenform der Decklage und erleichtert zudem den Zusammenbau der Decklage. In diesem Zusammenhang ist es besonders bevorzugt, wenn die Decklagenelemente jeweils auf einem der Trägerelemente und zudem auf einem darauf aufliegenden Decklagenelement aufliegen. Anders ausgedrückt können die Decklagenelemente also jeweils sowohl auf einem Trägerelement als auch auf einem Decklagenelement aufliegen, das wiederum selbst auf dem entsprechenden Trägerelement aufliegt. Auf diese Weise wird ein besonders einfacher Zusammenbau der Konstruktionseinheit ermöglicht, weil die Decklagenelemente in einfacher Weise in einem definierten Winkel zueinander angeordnet werden können.

Um mit den Trägerelementen auf einfache Weise möglichst exakt eine Bogenform abbilden zu können, sollten die spitzen Winkel zwischen den Längsachsen der Trägerelemente nicht zu groß sein. Vor diesem Hintergrund ist es zweckmäßig, wenn die spitzen Winkel höchstens 30°, vorzugsweise höchstens 25°, insbesondere höchstens 20°, betragen. Andererseits sollten die spitzen Winkel auch nicht zu klein sein, damit die Anzahl der zur Abstützung der Decklage entlang der bogenförmigen Bahn benötigten Trägerelemente nicht zu groß ist, was sich negativ auf den Aufwand zum Zusammenbauen der Konstruktionseinheit auswirkt. Deshalb kann alternativ oder zusätzlich vorgesehen sein, dass die spitzen Winkel zwischen den Längsachsen der Trägerelemente wenigstens 2°, vorzugsweise wenigstens 4°, insbesondere wenigstens 5°, betragen. Unabhängig von der konkreten Größe der spitzen Winkel ist es zweckmäßig, wenn die spitzen Winkel zwischen den Längsachsen der Trägerelemente wenigstens im Wesentlichen gleich groß sind. Dies ermöglicht nicht nur eine einfache Konstruktion, sondern auch einen einfachen Zusammenbau der Konstruktionseinheit.

Hinsichtlich eines geringen Aufwands zur Herstellung, zur Lagerung und zum Transport der Trägerelemente kann es sich anbieten, wenn die Trägerelemente wenigstens im Wesentlichen gleichartig ausgebildet sind. Dann können die Trägerelemente insbesondere wenigstens im Wesentlichen die gleiche Form, die gleiche Breite und/oder die gleiche Dicke aufweisen. Grundsätzlich kann auch die Länge der Trägerelemente wenigstens im Wesentlichen gleich sein. Allerdings können durch Trägerelemente mit unterschiedlichen Längen verschiedene Radien erzeugt und durch deren Kombination in einer Konstruktionseinheit mithin von der Kreisbogenform abweichende Bogenformen, wie beispielsweise eine Eiform, realisiert werden.

Unabhängig davon, ob die Trägerelemente gleichartig ausgebildet sind, können aus prinzipiell denselben Gründen die Decklagenelemente wenigstens im Wesentlichen gleichartig ausgebildet sein. Dann können die Decklagenelemente insbesondere wenigstens im Wesentlichen die gleiche Form, die gleiche Breite und/oder die gleiche Dicke aufweisen. Auch die Länge der Decklagenelemente kann grundsätzlich gleich sein. Allerdings ist es für manche Anwendungsfälle vorteilhaft, wenn die Länge der Decklagenelemente unterschiedlich ist, beispielsweise für den Fall, dass eine Öffnung, etwa in Form eines Fensters, in der Decklage vorgesehen ist.

Nicht nur aus Kostengesichtspunkten, sondern auch im Hinblick auf die Verletzungsgefahr für die Nutzer der Konstruktionseinheit, wobei es sich typischerweise um Kinder und Jugendliche handelt, ist es vorteilhaft, wenn die Trägerelemente und/oder die Decklage, insbesondere die Decklagenelemente, aus Holz und/oder einem Holzwerkstoff gebildet sind. Dabei wird unter einem Holzwerkstoff insbesondere ein solcher verstanden, der wenigstens überwiegend aus kleinen Holzstücken, Holzspänen und/oder Holzfasern gebildet ist, die typischerweise zusammengepresst sind. Mit Holz ist dagegen insbesondere Vollholz und/oder Massivholz gemeint, das typischerweise im Ganzen aus einem Holzstamm gesägt wird bzw. aus im Ganzen aus dem Holzstamm gesägten und typischerweise verleimten Holzstücken zusammengesetzt ist. Dabei bieten Holzwerkstoffe im Vergleich zu Holz zwar den Vorteil, dass sie besonders kostengünstig sind. Aufgrund der besseren Haptik und der hochwertigeren Optik ist für manche Anwendungsfälle Holz jedoch als Material bevorzugt.

Unabhängig davon, aus welchem Material die Trägerelemente und die Decklage bzw. die Decklagenelemente gebildet sind, können die Trägerelemente und/oder die Decklagenelemente jeweils einen wenigstens im Wesentlichen rechteckigen Querschnitt aufweisen. Rechteckige Querschnitte bieten sich nicht nur aus konstruktiven Gründen an, sondern ermöglichen auch einen einfachen Zusammenbau der Konstruktionseinheit. Aus den genannten Gründen kann es alternativ oder zusätzlich auch vorteilhaft sein, wenn der Querschnitt der Trägerelemente und/oder der Decklagenelemente entlang deren Längsachse wenigstens im Wesentlichen konstant ist.

Der Winkelbereich, über den der Träger die Decklage abstützen kann, hängt von der Anzahl der verwendeten Trägerelemente ab. Je mehr Trägerelemente der Träger aufweist, desto größer ist der entsprechende Winkelbereich. Vor diesem Hintergrund bietet es sich für viele Anwendungsfälle im Bereich der Spieleinrichtungen an, wenn der Träger wenigstens vier, vorzugsweise wenigstens fünf, Trägerelemente aufweist, die vorteilhafterweise entsprechend den vorstehenden Ausführungen zu den wenigstens drei Trägerelementen ausgeführt sein können. Unabhängig von der Anzahl der Trägerelemente je Träger können aus Stabilitätsgründen wenigstens zwei Träger vorgesehen sein, die, insbesondere senkrecht zu der bogenförmigen Bahn, voneinander beabstandet angeordnet sind. Dann ist es zweckmäßig, wenn die Träger jeweils entsprechend den vorstehenden Ausführungen zu dem wenigstens einen Träger ausgebildet sind.

Hinsichtlich der bei Spieleinrichtungen typischerweise vorkommenden Dimensionen der Konstruktionseinheiten ist es vorteilhaft, wenn die Trägerelemente jeweils eine Länge von wenigstens 10 cm, vorzugsweise wenigstens 15 cm, insbesondere wenigstens 20 cm, aufweisen. Alternativ oder zusätzlich kann es sich vor demselben Hintergrund anbieten, wenn Trägerelemente jeweils eine Länge von höchstens 100 cm, vorzugsweise höchstens 70 cm, insbesondere höchstens 50 cm, aufweisen. Unabhängig von der Länge können die Trägerelemente aus Stabilitätsgründen jeweils eine Breite von wenigstens 2 cm, vorzugsweise wenigstens 4 cm, insbesondere wenigstens 5 cm, aufweisen. Dabei kann es vor demselben Hintergrund ausreichen, wenn die Trägerelemente alternativ oder zusätzlich jeweils eine Breite von höchstens 20 cm, vorzugsweise höchstens 15 cm, insbesondere höchstens 12 cm, aufweisen. So wird ein zu großer Materialeinsatz vermieden. Aus prinzipiell denselben Gründen kann vorgesehen sein, dass die Trägerelemente jeweils eine Dicke von wenigstens 1 cm, vorzugsweise wenigstens 2 cm, insbesondere wenigstens 3 cm, und/oder höchstens 15 cm, vorzugsweise höchstens 10 cm, insbesondere höchstens 8 cm, aufweisen.

Grundsätzlich unabhängig von den Abmessungen der Trägerelemente kann es sich für den Fall, dass die Decklage mehrere Decklagenelemente umfasst, anbieten, wenn die Decklagenelemente jeweils eine Länge von wenigstens 20 cm, vorzugsweise wenigstens 50 cm, insbesondere wenigstens 70 cm, aufweisen. Dies kann den Zusammenbau der Konstruktionseinheit bei den für Spieleinrichtungen typischen Dimensionen vereinfachen. Alternativ oder zusätzlich können die Decklagenelemente vorteilhafterweise jeweils eine Länge von höchstens 7 m, vorzugsweise höchstens 5 m, insbesondere höchstens 4 m, aufweisen. Dies erleichtert das Handling der Decklagenelemente nicht nur beim Zusammenbau der Konstruktionseinheit, sondern auch bei deren Herstellung, Lagerung und Transport. Unabhängig von der Länge können die Decklagenelemente jeweils eine Breite von wenigstens 3 cm, vorzugsweise wenigstens 5 cm, insbesondere wenigstens 7 cm, aufweisen. So kann sichergestellt werden, dass nicht zu viele Decklagenelemente zur Bildung der Decklage benötigt werden. Um andererseits auf einfache Weise zu gewährleisten, dass die Decklage eine möglichst exakte Bogenform aufweist, kann alternativ oder zusätzlich vorgesehen sein, dass die Decklagenelemente jeweils eine Breite von höchstens 50 cm, vorzugsweise höchstens 30 cm, insbesondere höchstens 20 cm, aufweisen. Schließlich kann aus Stabilitätsgründen vorgesehen sein, dass die Decklagenelemente jeweils eine Dicke von wenigstens 0,5 cm, vorzugsweise wenigstens 1 cm, insbesondere wenigstens 1,5 cm, aufweisen. Alternativ oder zusätzlich kann ein zu großer Materialeinsatz vermieden werden, wenn die Decklagenelemente jeweils eine Dicke von höchstens 7 cm, vorzugsweise höchstens 5 cm, insbesondere höchstens 3 cm, aufweisen.

Die zuvor beschriebene Aufgabe wird auch gelöst durch eine Spieleinrichtung umfassend wenigstens eine Konstruktionseinheit, die entsprechend den vorstehenden Ausführungen ausgebildet ist. Bei solchen Spieleinrichtungen kommen die zuvor genannten Vorteile der Konstruktionseinheit besonders zum Tragen. Dies gilt umso mehr, wenn die Spieleinrichtung als Spielgebäude und/oder Klettergerüst ausgebildet ist und/oder die Konstruktionseinheit als Dach, Brücke und/oder Kletterwand ausgebildet ist.

Schließlich wird die zuvor beschriebene Aufgabe auch gelöst durch ein Verfahren zur Herstellung einer entsprechend den vorstehenden Ausführungen ausgebildeten Konstruktionseinheit, insbesondere einer entsprechend den vorstehenden Ausführungen ausgebildeten Spieleinrichtung, bei dem die Trägerelemente entlang der bogenförmigen Bahn verteilt derart angeordnet werden, dass die Längsachsen der Trägerelemente jeweils in einem spitzen Winkel zur Längsachse des entlang der bogenförmigen Bahn zumindest teilweise davor und/oder zumindest teilweise dahinter angeordneten Trägerelements angeordnet sind. Die Vorteile eines solchen Verfahrens sind insbesondere im Zusammenhang mit der Konstruktionseinheit erläutert.

Gemäß einer vorteilhaften Ausgestaltung des Verfahrens werden ein erstes der Decklagenelemente und ein erstes der Trägerelemente aneinander angelegt und, insbesondere anschließend, miteinander verbunden. Dann wird ein zweites der Decklagenelemente sowohl an das erste Decklagenelement, das mit dem ersten Trägerelement verbunden ist, als auch an das erste Trägerelement selbst angelegt und, insbesondere anschließend, mit dem ersten Trägerelement verbunden. Schließlich werden das zweite Decklagenelement, das mit dem ersten Trägerelement verbunden ist, und ein zweites der Trägerelemente aneinander angelegt und, insbesondere anschließend, miteinander verbunden. Auf diese Weise kann der Zusammenbau der Konstruktionseinheit auf besonders einfache Weise erfolgen. Dies gilt umso mehr, wenn die Trägerelemente jeweils durch die vorgenannten Schritte mit dem entlang der bogenförmigen Bahn zumindest teilweise davor angeordneten Trägerelement und/oder zumindest teilweise dahinter angeordneten Trägerelement verbunden werden. Unabhängig davon kann es sich hinsichtlich eines einfachen Zusammenbaus auch anbieten, wenn das zweite Decklagenelement und das zweite Trägerelement nicht lediglich punktuell oder linienförmig, sondern flächig aneinander angelegt werden. Alternativ oder zusätzlich kann das Verbinden der Decklagenelemente mit den Trägerelementen jeweils in einfacher und stabiler Weise durch Verschrauben erfolgen.

Nachfolgend wird die Erfindung anhand einer lediglich bevorzugte Ausführungsbeispiele darstellenden Zeichnung näher erläutert. In der Zeichnung zeigen jeweils schematisch:
- Fig. 1A-D: eine erste erfindungsgemäße Konstruktionseinheit in zwei perspektivischen Ansichten, einer Seitenansicht und einer Ansicht von unten,
- Fig. 2A-F: die Konstruktionseinheit aus Fig. 1A-D in unterschiedlichen Schritten während der Herstellung jeweils in einer Seitenansicht,
- Fig. 3: eine zweite erfindungsgemäße Konstruktionseinheit in einer Seitenansicht,
- Fig. 4A-B: eine erste erfindungsgemäße Spieleinrichtung in einer perspektivischen Ansicht von oben und einer perspektivischen Ansicht von unten und
- Fig. 5A-B: eine zweite erfindungsgemäße Spieleinrichtung in einer perspektivischen Ansicht von oben und einer perspektivischen Ansicht von unten.

Fig. 1A-D zeigen eine Konstruktionseinheit 1 in einer perspektivischen Ansicht von oben, einer perspektivischen Ansicht von unten, einer Seitenansicht und einer Ansicht von unten. Die Konstruktionseinheit 1 weist eine Decklage 2 auf, die sich vorliegend insgesamt entlang einer bogenförmigen Bahn BB erstreckt. Es könnte jedoch auch vorgesehen sein, dass sich die Decklage 2 lediglich teilweise entlang der bogenförmigen Bahn BB erstreckt und darüber hinaus auch gerade Abschnitte aufweist. Neben der Decklage 2 weist die Konstruktionseinheit 1 im dargestellten und insoweit bevorzugten Ausführungsbeispiel zwei Träger 3 auf, die in einer Richtung senkrecht zu der bogenförmigen Bahn BB voneinander beabstandet angeordnet sind. Dabei sind die Träger 3 im Wesentlichen gleich ausgebildet, weshalb im Folgenden lediglich einer der beiden Träger 3 beschrieben wird.

Der Träger 3 ist vorliegend wenigstens im Wesentlichen durch drei Trägerelemente 4 gebildet, die entlang der bogenförmigen Bahn BB verteilt angeordnet sind. Dabei sind im dargestellten und insoweit bevorzugten Ausführungsbeispiel die Abstände zwischen den Trägerelementen 4 bzw. zwischen deren Schwerpunkten entlang der bogenförmigen Bahn BB wenigstens im Wesentlichen gleich groß. Zwingend erforderlich ist dies jedoch nicht. Die Trägerelemente 4 erstrecken sich jeweils entlang einer Längsachse AT. Dabei sind die Trägerelemente 4 so angeordnet, dass deren Längsachsen AT jeweils mit der Längsachse AT des entlang der bogenförmigen Bahn BB zumindest teilweise davor angeordneten Trägerelements 4 und/oder zumindest teilweise dahinter angeordneten Trägerelements 4 einen spitzen Winkel α einschließen. Diese spitzen Winkel α betragen vorliegend jeweils ca. 8°. Auf diese Weise wird eine Abstützung der Decklage 2 durch die Trägerelemente 4 entlang der bogenförmigen Bahn BB erreicht.

Die Decklage 2 ist im dargestellten und insoweit bevorzugten Ausführungsbeispiel durch vier Decklagenelemente 5 gebildet. Ebenso wie die Trägerelemente 4 sind auch die Decklagenelemente 5 entlang der bogenförmigen Bahn BB verteilt angeordnet. Dabei sind vorliegend die Abstände zwischen den Decklagenelementen 5 bzw. deren Schwerpunkten entlang der bogenförmigen Bahn BB im Wesentlichen gleich groß, was jedoch nicht zwingend erforderlich ist. Die Decklagenelemente 5 erstrecken sich jeweils entlang einer Längsachse AD. Dabei sind die Decklagenelemente 5 so angeordnet, dass die Längsachsen AD der Decklagenelemente 5 wenigstens im Wesentlichen parallel zueinander und zudem wenigstens im Wesentlichen senkrecht zu der bogenförmigen Bahn BB ausgerichtet sind.

Im dargestellten und insoweit bevorzugten Ausführungsbeispiel sind die Decklagenelemente 5 so angeordnet, dass sie jeweils mit dem entlang der bogenförmigen Bahn BB davor und/oder dahinter angeordneten Decklagenelement 5 abschnittsweise überlappen. Dabei liegen die Decklagenelemente 5 jeweils auf wenigstens einem der Trägerelemente 4 auf. Zudem liegen drei der vier Decklagenelemente 5, nämlich die in den Fig. 1C und Fig. 1D rechts dargestellten, jeweils auf dem entlang der bogenförmigen Bahn BB davor bzw. dahinter angeordneten Decklagenelement 5 auf. So liegen diese drei Decklagenelemente 5 jeweils einerseits auf einem der Trägerelemente 4 und andererseits auf dem Decklagenelement 5 auf, welches wiederum selbst auf dem entsprechenden Trägerelement 4 aufliegt.

Die Trägerelemente 4 sind so angeordnet, dass jeweils ein Abschnitt der Trägerelemente 4 seitlich neben dem entlang der bogenförmigen Bahn BB zumindest teilweise davor angeordneten Trägerelement 4 und/oder ein, insbesondere anderer, Abschnitt des entsprechenden Trägerelements 4 seitlich neben dem entlang der bogenförmigen Bahn BB zumindest teilweise dahinter angeordneten Trägerelement 4 angeordnet ist. So sind die Trägerelemente 4 in zwei seitlich nebeneinander angeordneten Reihen 6 angeordnet, die sich vorliegend wenigstens im Wesentlichen entlang der bogenförmigen Bahn BB erstrecken. Dabei sind die Trägerelemente 4 im dargestellten und insoweit bevorzugten Ausführungsbeispiel zudem so angeordnet, dass jeweils die Länge zweier nebeneinander angeordneter Abschnitte der Trägerelemente 4 wenigstens im Wesentlichen der Breite BD der Decklagenelemente 5 entspricht.

Die Trägerelemente 4 sind vorliegend ausschließlich über die Decklagenelemente 5 miteinander verbunden. Dazu sind die Decklagenelemente 5 mit Ausnahme des in Fig. 1C und Fig. 1D am linken Rand angeordneten Decklagenelements 5 jeweils mit zwei seitlich nebeneinander angeordneten Decklagenelementen 5 mittels Schrauben 7 verschraubt. Auf diese Weise ist jedes Trägerelement 4 über ein Decklagenelement 5 mit dem entlang der bogenförmigen Bahn BB zumindest teilweise vor und/oder zumindest teilweise hinter dem entsprechenden Trägerelement 4 angeordneten Trägerelement 4 verbunden.

Im dargestellten und insoweit bevorzugten Ausführungsbeispiel sind sowohl die Trägerelemente 4 als auch die Decklagenelemente 5 gleichartig ausgebildet. So weisen die Trägerelemente 4 vorliegend einen rechteckigen Querschnitt auf, wobei die Breite BT der Trägerelemente 4 ca. 7 cm und die Dicke DT der Trägerelemente 4 ca. 4,5 cm beträgt. Die Länge LT der Trägerelemente 4 beträgt ca. 24 cm. Auch die Decklagenelemente 5 weisen vorliegend einen rechteckigen Querschnitt auf. Dabei beträgt vorliegend die Breite BD der Decklagenelemente 5 ca. 14 cm und die Dicke DD der Decklagenelemente 5 ca. 1,8 cm. Die Länge LD der Decklagenelemente 5 beträgt ca. 80 cm.

Fig. 2A-F zeigen die Konstruktionseinheit 1 aus Fig. 1A-D in unterschiedlichen Schritten während der Herstellung jeweils in einer Seitenansicht. Zur Herstellung der Konstruktionseinheit 1 werden zunächst ein erstes der Trägerelemente 4 und ein erstes der Decklagenelemente 5 flächig aneinander angelegt und dann durch Verschrauben miteinander verbunden (Fig. 2A). Anschließend wird ein zweites der Decklagenelemente 5 an das erste Decklagenelement 5 und zudem an das erste Trägerelement 4 angelegt und daraufhin durch Verschrauben mit dem ersten Trägerelement 4 verbunden (Fig. 2B). Dann liegt also das zweite Decklagenelement 5 sowohl auf dem ersten Trägerelement 4 als auch auf dem ersten Decklagenelement 5 auf, welches wiederum selbst auf dem ersten Trägerelement 4 aufliegt. Als nächstes wird ein zweites der Trägerelemente 4 an das zweite Decklagenelement 5, das mit dem ersten Trägerelement 4 verschraubt ist, flächig angelegt und dann mit dem zweiten Decklagenelement 5 durch Verschrauben verbunden (Fig. 2C). So wird über das zweite Decklagenelement 5 eine Verbindung zwischen dem ersten und zweiten Trägerelement 4 hergestellt.

Als nächstes wird ein drittes der Decklagenelemente 5 sowohl an das zweite Decklagenelement 5 als auch an das zweite Trägerelement 4 angelegt und mit dem zweiten Trägerelement 4 verschraubt (Fig. 2D). Daraufhin wird ein drittes der Trägerelemente 4 flächig an das dritte Decklagenelement 5 angelegt und mit diesem verschraubt (Fig. 2E). Schließlich wird ein viertes der Decklagenelemente 5 an das dritte Decklagenelement 5 sowie das dritte Trägerelement 4 angelegt und mit dem dritten Trägerelement 4 verschraubt, wodurch die fertige Konstruktionseinheit 1 erhalten wird (Fig. 2F).

Fig. 3 zeigt eine alternative Konstruktionseinheit 1 in einer Seitenansicht, die ähnlich ausgebildet ist wie die zuvor beschriebene Konstruktionseinheit. Deshalb tragen gleiche Bauteile auch gleiche Bezugszeichen. Ein wesentlicher Unterschied besteht jedoch in der größeren Länge LT der Trägerelemente 4. Dementsprechend ist die Decklage 2 auch nicht lediglich durch vier, sondern durch sieben der Decklagenelemente 5 gebildet, die wenigstens im Wesentlichen die gleiche Breite BD aufweisen wie die Decklagenelemente der zuvor beschriebenen Konstruktionseinheit. Die spitzen Winkel α zwischen den Längsachsen AT der Trägerelemente 4 entsprechen dagegen wenigstens im Wesentlichen denen der zuvor beschriebenen Konstruktionseinheit von ca. 8°. Auf diese Weise wird bei der dargestellten und insoweit bevorzugten Konstruktionseinheit 1 ein größerer Bogenradius realisiert als bei der zuvor beschriebenen Konstruktionseinheit. Durch Austauschen wenigstens eines der Trägerelemente 4 durch ein Trägerelement 4 mit einer größeren oder kleineren Länge LT und entsprechendes Anpassen der Anzahl der Decklagenelemente 5 könnten auch mehrere Bogenradien in einer Konstruktionseinheit 1 miteinander kombiniert werden.

Fig. 4A-B zeigen einen Teil einer Spieleinrichtung 8 in Form eines Spielgebäudes und/oder Klettergerüsts in einer perspektivischen Ansicht von oben und in einer perspektivischen Ansicht von unten. Die Spieleinrichtung 8 umfasst eine als Dach ausgebildete Konstruktionseinheit 1, die ähnlich ausgebildet ist wie die in Fig.lA-D gezeigte Konstruktionseinheit. Deshalb tragen insoweit gleiche Bauteile auch gleiche Bezugszeichen. Ein wesentlicher Unterschied besteht jedoch in der Erstreckung der Decklage 2 und mithin auch der Träger 3, die sich über einen deutlich größeren Abschnitt der bogenförmigen Bahn BB erstrecken. Zu diesem Zweck weisen die Träger 3 jeweils eine Vielzahl von Trägerelementen 4 und die Decklage 2 eine Vielzahl von Decklagenelementen 5 auf. Zudem weist die Decklage 2 im dargestellten und insoweit bevorzugten Ausführungsbeispiel eine Öffnung 9 auf, welche vorliegend als Fenster ausgebildet ist. Die in den Randbereichen dieser Öffnung 9 vorgesehenen Decklagenelemente 5 sind kürzer ausgebildet als die übrigen Decklagenelemente 5 und jeweils nur an einem der beiden Träger 3 befestigt.

Fig. 5A-B zeigen einen Teil einer alternativen Spieleinrichtung 10 in Form eines Spielgebäudes und/oder Klettergerüsts in einer perspektivischen Ansicht von oben und in einer perspektivischen Ansicht von unten. Die Spieleinrichtung 10 umfasst eine Konstruktionseinheit 1, die ähnlich ausgebildet ist wie die in Fig. 4A-B gezeigte Konstruktionseinheit. Deshalb tragen insoweit gleiche Bauteile auch gleiche Bezugszeichen. Im Unterschied zu der in Fig. 4A-B gezeigten Konstruktionseinheit ist die dargestellte und insoweit bevorzugte Konstruktionseinheit 1 jedoch nicht als Dach, sondern als Kletterwand ausgebildet. Dazu sind vorliegend auf der Decklage 2 eine Mehrzahl von Griffelementen 11 befestigt, die im dargestellten und insoweit bevorzugten Ausführungsbeispiel als sogenannte Klettersteine ausgeführt sind.

### Bezugszeichenliste

- 1: Konstruktionseinheit
- 2: Decklage
- 3: Träger
- 4: Trägerelement
- 5: Decklagenelement
- 6: Reihe
- 7: Schraube
- 8: Spieleinrichtung
- 9: Öffnung
- 10: Spieleinrichtung
- 11: Griffelement

- AD: Längsachse Decklagenelement
- AT: Längsachse Trägerelement
- BB: bogenförmige Bahn
- BD: Breite Decklagenelement
- BT: Breite Trägerelement
- DD: Dicke Decklagenelement
- DT: Dicke Trägerelement
- LD: Länge Decklagenelement
- LT: Länge Trägerelement

- α: spitzer Winkel

## Patentansprüche

1. Konstruktionseinheit (1), insbesondere in Form eines Dachs, einer Brücke und/oder einer Kletterwand, für eine Spieleinrichtung (8, 10), insbesondere in Form eines Spielgebäudes und/oder eines Klettergerüsts, umfassend:
- eine sich wenigstens abschnittsweise wenigstens im Wesentlichen entlang einer bogenförmigen Bahn (BB) erstreckende Decklage (2) und
- wenigstens einen Träger (3) zum Abstützen der Decklage (2) entlang der bogenförmigen Bahn (BB),
**dadurch gekennzeichnet,**
- **dass** der Träger (3) wenigstens drei sich jeweils entlang einer Längsachse (AT) erstreckende Trägerelemente (4) aufweist, die entlang der bogenförmigen Bahn (BB) verteilt derart angeordnet sind, dass die Längsachsen (AT) der Trägerelemente (4) jeweils in einem spitzen Winkel (α) zur Längsachse (AT) des entlang der bogenförmigen Bahn (BB) zumindest teilweise davor und/oder zumindest teilweise dahinter angeordneten Trägerelements (4) angeordnet sind.

2. Konstruktionseinheit nach Anspruch 1,
**dadurch gekennzeichnet,**
- **dass** die Decklage (2) eine Mehrzahl von Decklagenelementen (5) aufweist, die entlang der bogenförmigen Bahn (BB) verteilt angeordnet sind,
- **dass**, vorzugsweise, sich die Decklagenelemente (5) jeweils entlang einer Längsachse (AD) erstrecken und
- **dass**, weiter vorzugsweise, die Längsachsen (AD) der Decklagenelemente (5) wenigstens im Wesentlichen parallel zueinander und/oder wenigstens im Wesentlichen senkrecht zu der bogenförmigen Bahn (BB) angeordnet sind.

3. Konstruktionseinheit nach Anspruch 1 oder 2,
**dadurch gekennzeichnet,**
- **dass** die Trägerelemente (4) jeweils abschnittsweise seitlich neben dem entlang der bogenförmigen Bahn (BB) zumindest teilweise davor und/oder zumindest teilweise dahinter angeordneten Trägerelement (4) angeordnet sind,
- **dass**, vorzugsweise, die Trägerelemente (4) in zwei seitlich nebeneinander angeordneten Reihen (6) angeordnet sind und/oder
- **dass**, vorzugsweise, die Länge der seitlich nebeneinander angeordneten Trägerelementabschnitte wenigstens im Wesentlichen der Breite (BD) wenigstens eines der Decklagenelemente (5) entspricht.

4. Konstruktionseinheit nach einem der Ansprüche 1 bis 3,
**dadurch gekennzeichnet,**
- **dass** die Trägerelemente (4) jeweils mit dem entlang der bogenförmigen Bahn (BB) zumindest teilweise davor und/oder zumindest teilweise dahinter angeordneten Trägerelement (4) verbunden sind und
- **dass**, vorzugsweise, die Trägerelemente (4), insbesondere ausschließlich, über die Decklage (2), insbesondere die Decklagenelemente (5), miteinander verbunden sind.

5. Konstruktionseinheit nach einem der Ansprüche 2 bis 4,
**dadurch gekennzeichnet,**
- **dass** die Decklagenelemente (5) jeweils mit dem entlang der bogenförmigen Bahn (BB) davor und/oder dahinter angeordneten Decklagenelement (5) abschnittsweise überlappend angeordnet sind und
- **dass**, vorzugsweise, die Überlappung jeweils höchstens 20 %, vorzugsweise höchstens 15 %, insbesondere höchstens 10 %, der Breite (BD) eines der einander überlappenden Decklagenelemente (5) beträgt.

6. Konstruktionseinheit nach einem der Ansprüche 2 bis 5,
**dadurch gekennzeichnet,**
- **dass** die Decklagenelemente (5) jeweils auf einem der Trägerelemente (4) und/oder auf dem entlang der bogenförmigen Bahn (BB) davor oder dahinter angeordneten Decklagenelement (5) aufliegen und
- **dass**, vorzugsweise, die Decklagenelemente (5) jeweils auf einem der Trägerelemente (4) und auf einem darauf aufliegenden Decklagenelement (5) aufliegen.

7. Konstruktionseinheit nach einem der Ansprüche 1 bis 6,
**dadurch gekennzeichnet,**
- **dass** die spitzen Winkel (α) zwischen den Längsachsen (AT) der Trägerelemente (4) jeweils wenigstens 2°, vorzugsweise wenigstens 4°, insbesondere wenigstens 5°, und/oder höchstens 30°, vorzugsweise höchstens 25°, insbesondere höchstens 20°, betragen und/oder
- **dass** die spitzen Winkel (α) zwischen den Längsachsen (AT) der Trägerelemente (4) wenigstens im Wesentlichen gleich groß sind.

8. Konstruktionseinheit nach einem der Ansprüche 1 bis 7,
**dadurch gekennzeichnet,**
- die Trägerelemente (4) wenigstens im Wesentlichen gleichartig ausgebildet sind und/oder
- dass die Decklagenelemente (5) wenigstens im Wesentlichen gleichartig ausgebildet sind.

9. Konstruktionseinheit nach einem der Ansprüche 1 bis 8,
**dadurch gekennzeichnet,**
- **dass** die Trägerelemente (4) und/oder die Decklage (2), insbesondere die Decklagenelemente (5), aus Holz und/oder einem Holzwerkstoff gebildet sind und/oder
- **dass** die Trägerelemente (4) und/oder die Decklagenelemente (5) jeweils einen wenigstens im Wesentlichen rechteckigen Querschnitt aufweisen.

10. Konstruktionseinheit nach einem der Ansprüche 1 bis 9,
**dadurch gekennzeichnet,**
- **dass** der wenigstens eine Träger (3) wenigstens vier, insbesondere wenigstens fünf Trägerelemente (4) aufweist und/oder
- **dass** wenigstens zwei voneinander beabstandete Träger (3) vorgesehen sind.

11. Spieleinrichtung (8, 10), insbesondere in Form eines Spielgebäudes und/oder eines Klettergerüsts, umfassend: wenigstens eine Konstruktionseinheit (1), insbesondere in Form eines Dachs, einer Brücke und/oder einer Kletterwand,
**dadurch gekennzeichnet,**
- **dass** die Konstruktionseinheit (1) nach einem der Ansprüche 1 bis 10 ausgebildet ist.

12. Verfahren zur Herstellung einer Konstruktionseinheit (1) nach einem der Ansprüche 1 bis 10, insbesondere einer Spieleinrichtung (8, 10) nach Anspruch 11,
- bei dem die Trägerelemente (4) entlang der bogenförmigen Bahn (BB) verteilt derart angeordnet werden, dass die Längsachsen (AT) der Trägerelemente (4) jeweils in einem spitzen Winkel (α) zur Längsachse (AT) des entlang der bogenförmigen Bahn (BB) zumindest teilweise davor und/oder zumindest teilweise dahinter angeordneten Trägerelements (4) angeordnet sind.

13. Verfahren nach Anspruch 12,
- bei dem ein erstes der Decklagenelemente (5) und ein erstes der Trägerelemente (4) aneinander angelegt und miteinander verbunden werden,
- bei dem ein zweites der Decklagenelemente (5) an das mit dem ersten Trägerelement (4) verbundene erste Decklagenelement (5) und an das erste Trägerelement (4) angelegt und mit dem ersten Trägerelement (4) verbunden wird und
- bei dem das mit dem ersten Trägerelement (4) verbundene zweite Decklagenelement (5) und ein zweites der Trägerelemente (4), vorzugsweise flächig, aneinander angelegt und miteinander verbunden werden.
